# EUROPÄISCHE PATENTSCHRIFT

(11) **EP 0 497 089 B1**
(45) Veröffentlichungstag und Bekanntmachung des Hinweises auf die Patenterteilung: **03.05.1995**
(21) Anmeldenummer: 92100083.2
(22) Anmeldetag: 04.01.1992
(51) Int. Cl.: F23G 5/14, F23G 5/00

(54) **Verfahren zur Temperaturregulation in Müllverbrennungsanlagen**
Temperature regulation method for incineration plants
Procédé de régulation de température dans des installations d'incinération

(30) Priorität: 01.02.1991 DE 4103025
(43) Veröffentlichungstag der Anmeldung: 05.08.1992
(73) Patentinhaber: NOELL Abfall- und Energietechnik GmbH, D-41464 Neuss (DE)
(72) Erfinder: Nüesch, Peter, Dipl.-Ing., CH-8307 Bisikon (CH); Kümmel, Hans-Joachim, Dipl.-Ing., W-4040 Neuss 1 (DE); Lautenschlager, Gert, Dr.-Ing., W-8709 Rimpar (DE); Schnabel, Wolfram, Dr.-Ing., W-8702 Erlabrunn (DE)
(74) Vertreter: Werner, Hans-Karsten, Dr.Dipl.-Chem.

(56) Entgegenhaltungen:
- EP-A- 0 254 036
- US-A- 4 091 748
- PATENT ABSTRACTS OF JAPAN vol. 8, no. 148 (M-308)(1585) 11. Juli 1984 & JP-A-59 44 513 (HITACHI ZOSEN) 13. März 1984
- Arndt I. Urban, S.M. "Rauchgasrezirkulation bei der Abfallverbrennung", Dissertation, Fachbereich 21 Umwelttechnik der Technischen Universität Berlin, Berlin 1981.

## Beschreibung

Gegenstand der Erfindung ist ein verfahren zur Temperaturregulation von Feuerungen bei der stufenweisen Verbrennung in Müllverbrennungsanlagen mit unterstöchiometrischer Luftzuführung unterhalb des Feuerungsrostes und weiterer Luftzuführung oberhalb des Feuerungsrostes.

Ein solches Verfahren ist bekannt aus Dokument Arnd I. Urban, S.M. "Rauchgasrezirlculation bei der Abfallverbrennung", Dissertation, Fach bereich 21 Umwelttechnik der Technischen Universität Berlin, Berlin 1981.

Die stetig steigenden Müllmengen und die Tatsache, daß zahlreiche Mülldeponien inzwischen ihre Kapazitätsgrenzen erreicht haben, führen dazu, daß die Errichtung und der Betrieb von Müllverbrennungsanlagen mehr und mehr forciert wird. Die bei der Müllverbrennung anfallenden Immissionen sollen durch die in der Bundesimmissionsschutzverordnung vorgeschriebenen Maßnahmen auf ein Minimum reduziert werden.

So fordert die 17. Bundesimmissionsschutzverordnung die Einhaltung einer Rauchgastemperatur von 850°C für eine Strömungsdauer von 2 Sekunden ab der letzten Lufteindüsung im Kessel. Bei einer durchschnittlichen Rauchgasgeschwindigkeit von 5 m/sek. entspricht dies einer geforderten Rauchgastemperatur von 850°C noch 10 m oberhalb der letzten Luftzufuhr. Unter günstigen Voraussetzungen ist auf dieser Distanz mit einem Temperaturabbau von 150°C zu rechnen, so daß im Bereich der letzten Luftzufuhr eine Temperatur von 1.000°C und höher herrschen muß. Die Feuerung der Müllverbrennungsanlagen muß dann eine Innentemperatur von ≧ 1.000°C erreichen. Die gleichzeitige Forderung nach ansatzfreiem Betrieb der Feuerung macht eine Wärmeabführung in der Feuerung über wassergekühlte Feuerräume notwendig. Die zulässige Abkleidungsstärke durch Feuerfestmaterial ist sehr begrenzt. Bei zu starker Abkleidung können sich unerwünschte, die Feuerung und den Betrieb störende Wandansätze bilden. Bei zu geringer Abkleidung wird die Einhaltung der geforderten Rauchgastemperatur erschwert. Bei in Betrieb befindlichen Anlagen sind bei ansatzfreiem Betrieb Feuerraumausstrittstemperaturen von > 850°C durch den sich ergebenden strahlungsbedingten hohen Wärmeabbau im Feuerraum von bis 30% der Gesamtwärme kaum erreichbar.

Das technische Problem der Erfindung liegt daher darin, in Müllverbrennungslagen mit unterstöchiometrischer Luftzuführung unterhalb des Feuerungsrostes und weiterer Luftzuführung oberhalb des Feuerungsrostesden Wärmeabbau durch Strahlung zu mindern bei gleichzeitiger Vermeidung einer Ansatzbildung in der Feuerung und Verschiebung des Wärmeinhalts über ein größeres Rauchgasvolumen in die Konvektionsheizfläche des Kessels. Diese Maßnahmen sollen dazu führen, daß die von der Bundesimmissionsschutzverordnung geforderte Einhaltung einer Rauchgastemperatur von 850°C bei 2 Sekunden Dauer ab der letzten Lufteindüsung eingehalten wird.

Das technische Problem der Erfindung wird dadurch gelöst, daß 10 bis 30 Vol.-% des gesamten Rauchgases rezirkuliert und direkt in die Feuerung oberhalb des Müllbettes eingeblasen werden.

In einer bevorzugten Ausführungsform wird das Rauchgas nach dem Durchströmen durch den Kessel und einer ersten Reinigungsstufe rezirkuliert. Die Rezirkulation kann mit einer Feueroptimierungsregelung in Abstimmung mit der stufenweisen Verbrennung geregelt werden.

Weiterhin ist es bevorzugt, daß die Rauchgase allseitig in die Feuerung eingeblasen werden. Das Einblasen kann über der Rostlänge oberhalb von Seitenwandplatten und über der Rostbreite mittels separater Düsen in einem Sekundärluftbalken erfolgen.

In einer bevorzugten Ausführungsform sind die Öffnungsdüsen der Rauchgaszuführung in horizontaler und vertikaler Neigung veränderbar. Weiterhin können zur Erreichung einer ausreichenden Eindringtiefe die Öffnungsdüsen der Rauchgaszuführung als quadratische bzw. kreisförmige Düsen ausgebildet sein, deren freier Querschnitt durch wechselnde Einsätze veränderbar ist. Insgesamt sind etwa bis zu zehn Öffnungen pro Seite vorgesehen. Dadurch ist der freie Strömungsquerschnitt der quadratischen oder kreisförmigen Düsen veränderbar.

Entscheidend für die Wirkung des erfindungsgemäßen Verfahrens ist, daß das zurückgeführte Rauchgas direkt in die Feuerung eingeblasen wird. Dadurch werden die in der Feuerung entstehenden hohen Temperaturen gesenkt und der Wärmeinhalt über ein größeres Rauchgasvolumen verschoben.

Bei der Feuerung, die mittels unterstöchiometrischer Luftzuführung unterhalb des Feuerungsrostes arbeitet und dadurch eine Vergasung der brennbaren Müllbestandteile erzielt, wird der fehlende stöchiometrische Luftanteil vorzugsweise über Seitenwandplatten vorgewärmt und dann oberhalb des Feuerungsrostes zugeführt. Die zur Minderung der Feuerraumtemperaturen benutzte Rauchgasmenge wird oberhalb der Plattenluft eingeblasen und zwar so, daß eine intensive Vermischung noch innerhalb des Feuerraums während des Verbrennungsvorganges erfolgt. Die Rauchgasmenge wird dabei von der Seite zugeführt, wobei die Zuführung schräg nach unten in den Feuerraum erfolgt. Durch die Rauchgasrezirkulation wird gleichzeitig das Temperaturprofil vergleichmäßigt und damit thermische Kesselschieflagen weitgehend vermindert. Gleichzeitig wird auch der Sauerstoffgehalt abgesenkt und der gesamte Wärmewirkungsgrad der Feuerung durch das erfindungsgemäße Verfahren verbessert.

Die in die Feuerung zugeführte Rauchgasmenge substituiert teilweise die über Seitenwandplatten eingegebene Verbrennungsluft/Kühlluft je nach Heizwert des Mülls. Dabei beträgt die rezirkulierte Rauchgasmenge maximal 50 Vol.-% der zugeführten Seitenwandluft, entsprechend 10 bis 30 Vol-% des gesamten Rauchgases.

## Patentansprüche

1. Verfahren zur Temperaturregulation von Feuerungen bei der stufenweisen Verbrennung in Müllverbrennungsanlagen mit unterstöchiometrischer Luftzuführung unterhalb des Feuerungsrostes und weiterer Luftzuführung oberhalb des Feuerungsrostes, dadurch gekennzeichnet, daß 10 bis 30 Vol.-% des gesamten Rauchgases rezirkuliert und direkt in die Feuerung oberhalb des Müllbettes eingeblasen werden.

2. Verfahren nach Anspruch 1, dadurch gekennzeichnet, daß das Rauchgas nach dem Durchströmen durch den Kessel und einer ersten Reinigungsstufe rezirkuliert wird.

3. Verfahren nach einem der Ansprüche 1 oder 2, dadurch gekennzeichnet, daß die Rauchgasrezirkulation mit einer Feueroptimierungsregelung geregelt wird.

4. Verfahren nach Ansprüchen 1 bis 3, dadurch gekennzeichnet, daß die Rauchgase allseitig in die Feuerung eingeblasen werden.

5. Verfahren nach den Ansprüchen 1 bis 4, dadurch gekennzeichnet, daß das Einblasen über der Rostlänge oberhalb von Seitenwandplatten und über der Rostbreite über separate Öffnungen in einem Sekundärluftbalken erfolgt.

6. Verfahren nach den Ansprüchen 1 bis 5, dadurch gekennzeichnet, daß die Öffnungsdüsen der Rauchgaszuführung in horizontaler und vertikaler Neigung veränderbar sind.

7. Verfahren nach den Ansprüchen 1 bis 6, dadurch gekennzeichnet, daß der freie Strömungsquerschnitt in quadratischen bzw. kreisförmigen Düsen für die Rauchgaszuführung durch Wechseln von Einsätzen im Düsenquerschnitt veränderbar ist.

## Claims

1. A method for controlling the temperature of the combustion chamber in the stepwise combustion in waste incineration plants with substoichiometric air supply below the firing grate and a further air supply above the firing grate, characterized in that from 10 to 30% by volume of the total flue gas is recirculated and is directly blown into the combustion chamber above the waste bed.

2. The method according to claim 1, characterized in that the flue gas which has been passed through the boiler and a first purification stage is recirculated.

3. The method according to claim 1 or 2, characterized in that the flue gas recirculation is controlled by a fire optimization controller.

4. The method according to claims 1 to 3, characterized in that the flue gases are blown into the combustion chamber from all sides.

5. The method according to claims 1 to 4, characterized in that the flue gas introduction is effected above side wall panels along the grate length and through separate orifices in an secondary air manifold along the grate width.

6. The method according to claims 1 to 5, characterized in that the nozzles of the flue gas introduction are variable in their horizontal and vertical inclinations.

7. The method according to claims 1 to 6, characterized in that the free flow cross section in square or circular nozzles for the flow gas introduction is variable by appropriately changing an insert in the nozzle cross section.

## Revendications

1. Procédé de réglage de la température des foyers de combustion par paliers dans des installations d'incinération d'ordures, à l'aide d'une alimentation d'air sousstoechiométrique par en-dessous de la grille et d'une alimentation d'air supplémentaire au-dessus de cette grille, caractérisé en ce qu'entre 10 à 30 % en volume de l'ensemble des gaz de fumée sont recyclés et insufflés directement dans le foyer au-dessus du lit d'ordures.

2. Procédé suivant la revendication 1, caractérisé en ce que les gaz de fumée sont recyclés après avoir traversé la chaudière et subis une première opération de purification.

3. Procédé suivant l'une des revendications 1 ou 2, caractérisé en ce que la circulation des gaz de fumée est réglée à l'aide d'un dispositif de réglage optimal de la combustion.

4. Procédé suivant les revendications 1 à 3, caractérisé en ce que les gaz de fumée sont insufflés de toutes parts dans le foyer.

5. Procédé suivant les revendications 1 à 4, caractérisé en ce que, sur la longueur de la grille, l'insufflation est réalisée au-dessus de plaques de paroi latérales, et en ce que, sur la largeur de la grille, cette insufflation est réalisée par l'intermédiaire d'ouvertures distinctes d'un caisson d'air secondaire.

6. Procédé suivant les revendications 1 à 5, caractérisé en ce que les inclinaisons horizontales et verticales des buses pour l'alimentation en gaz de fumée sont réglables.

7. Procédé suivant les revendications 1 à 6, caractérisé en ce que la section libre d'écoulement de buses de forme rectangulaire ou circulaire pour l'alimentation en gaz de fumée peut être réglée par des inserts placés dans la section de ces buses.
